# EUROPÄISCHE PATENTSCHRIFT

(11) **EP 0 468 242 B1**
(45) Veröffentlichungstag und Bekanntmachung des Hinweises auf die Patenterteilung: **10.05.1995**
(21) Anmeldenummer: 91111096.3
(22) Anmeldetag: 04.07.1991
(51) Int. Cl.: D06F 35/00

(54) **Verfahren zur Reinigung von Textilien**
Method for the cleaning of textiles
Procédé pour le nettoyage de textiles

(30) Priorität: 20.07.1990 DE 4023053
(43) Veröffentlichungstag der Anmeldung: 29.01.1992
(73) Patentinhaber: CHEMISCHE FABRIK KREUSSLER & CO. GMBH, D-65203 Wiesbaden (DE)
(72) Erfinder: Hasenclever, Kaspar D., W-6204 Taunusstein (DE)
(74) Vertreter: Weber, Dieter, Dr.

(56) Entgegenhaltungen:
- EP-A- 0 241 567
- EP-A- 0 279 483
- EP-A- 0 390 943
- DE-A- 1 610 132
- FR-A- 1 284 979

## Beschreibung

Bestimmte Textilien, wie insbesondere Oberbekleidungsstücke, werden heute üblicherweise einer Chemischreinigung mit Hilfe von Perchlorethylen unterzogen. Für die Verwendung von Perchlorethylen wurden aber, da es im Verdacht steht, krebserregend zu sein, in jüngerer Zeit die Vorschriften erheblich verschärft. Außerdem ist es bei der Nachbehandlung der Kleidungsstücke in der Reinigung schwerlich vollständig aus der Faser zu entfernen.

Aus der EP-PS 0 241 567 ist ein Verfahren zum Waschen bzw. Reinigen von Wäschestücken aus Wolle bekannt, bei dem die Wäschestücke in einer Waschtrommel gewaschen und anschließend gespült werden, die eine Waschsequenz mit einer einzigen Vorwärtsdrehung um einen Winkel von 90 bis 320° und einer nachfolgenden einzigen Rückwärtsdrehung um den gleichen Winkel ausführt. Es wurde jedoch gefunden, daß dieses Verfahren bei der Reinigung von Oberbekleidungsstücken keine ausreichende Reinigungswirkung und außerdem unerwünschte Krumpfeffekte ergibt.

Die EP-A-0 279 483 beschreibt ein Verfahren zum Waschen von Wolle in einer programmgesteuerten Trommelwaschmaschine mit aufeinanderfolgenden Bewegungs- und Ruhezeiten der Trommel, wobei die Bewegungszeiten jeweils sehr kurz und mit dem Anlauf des Trommelantriebs über eine Rampe abgestimmt sind, damit eine Trommeldrehzahl von etwa 45 U/min nicht überschritten wird. Infolge des Anlaufs über die Rampe finden jeweils nur Bewegungen von Bruchteilen einer Trommelumdrehung statt, so daß die Wäsche nur angetippt und geschaukelt wird.

Die EP-A-0 390 943 beschreibt ein Verfahren zum Waschen von Textilien in Waschmaschinen mit waagerecht liegender Trommel, bei dem die Textilien in die mit Waschlauge gefüllte Trommel eingebracht und in einer Wechselfolge von reversierendem zwangsweisem Drehen und Anschalten der Trommel abwechselnd an den Trommelmantel angepreßt werden. Bei diesem Verfahren wird die Trommel in jeder Antriebsperiode bis auf eine Winkelgeschwindigkeit beschleunigt, bei welcher der Trennfaktor >1 ist, wobei der Antrieb bzw. die Zwangsweise Drehung der Trommel in einem Winkelbereich von mindestens 70° erfolgt und die Dauer jeder aus der Auslaufzeit und der Stillstandszeit der Trommel gebildeten Abschaltperiode größer als die Dauer jeder Antriebsperiode der Trommel gewählt wird.

Die der Erfindung zugrundeliegende Aufgabe bestand somit darin, eine Alternative für die Chemischreinigung mit Perchlorethylen zu finden, gemäß der insbesondere Oberbekleidungsstücke ohne nennswerte Krumpfung gereinigt werden können.

Das erfindungsgemäße Verfahren zur Reinigung von Textilien, insbesondere von Oberbekleidungsstücken, mit einem Vorwaschbad, einem Hauptwaschbad und einem Spülbad in einer in einem Trommelgehäuse umlaufenden Trommel mit Flüssigkeitsdurchtritten im Trommelmantel, wobei die Trommel alternierend Laufzeiten und Standpausen hat, ist dadurch gekennzeichnet, daß die Standpausen 20 bis 80 sec betragen und die Trommel zwischen den Standpausen jeweils zwei bis fünf Umdrehungen ausführt, daß die Umdrehungsgeschwindigkeiten der Trommel eine Zentrifugalkraft von 0,8 bis 0,9 G erzeugt und man eine Trommel verwendet, deren Innendurchmesser 60 bis 120 cm beträgt.

Das erfindungsgemäße Verfahren arbeitet mit wäßrigen Waschflotten und vermeidet völlig die Verwendung organischer Lösemittel, wie Perchlorethylen. Überraschenderweise gelingt es bei Einhaltung der beschriebenen Verfahrensbedingungen, mit einer solchen wäßrigen Waschflotte auch Oberbekleidungsstücke zu reinigen, ohne daß ein Krumpfen derselben eintritt. Bisher war es unüblich, Oberbekleidungsstücke mit wäßrigen Waschflotten zu reinigen, so daß das erfindungsgemäße Verfahren ein bestehendes technisches Vorurteil überwindet.

Wenn die Standpausen kürzer als 20 sec sind, ist die Verformung des Waschgutes und die Verfilzungsneigung zu groß. Bei geringerer Intensität der mechanischen Einwirkung, d. h. bei geringerem Trommeldurchmesser und geringerer Zentrifugalbeschleunigung, ist die Waschwirkung nicht ausreichend.

Der beschriebene Rhythmus von Standpausen und Umdrehungen bewirkt, daß die Textilien in der umlaufenden Trommel nach oben genommen werden und von dort zum Boden der Trommel fallen. Hierfür ist eine bestimmte Fallhöhe und damit ein bestimmter Trommeldurchmesser erforderlich. Bevorzugt liegt der Innendurchmesser der Trommel bei 70 bis 100 cm, besonders bei 80 bis 90 cm. Weiterhin ist es bevorzugt, daß die Umdrehungsgeschwindigkeit der Trommel die Zentrifugalkraft von 0,8 bis 0,9 G jeweils, d. h. innerhalb einer jeden Folge von Standpausen und Umdrehungen, innerhalb der ersten Umdrehung erzeugt.

Eine bevorzugte Weiterbildung des Verfahrens besteht auch darin, daß sich der Flüssigkeitsstand im wesentlichen außerhalb der Trommel im Trommelgehäuse befindet und daß die Badflüssigkeit vom Sumpf der Trommel zu deren oberem Bereich umgepumpt und dort auf den Trommelinhalt aufgegeben wird. Das Umpumpen der Badflüssigkeit erzeugt eine Art Beregnung der zu behandelnden Textilien in der Trommel. Das Halten des Flüssigkeitsstandes im wesentlichen außerhalb der Trommel im Trommelgehäuse ist in manchen Waschmaschinen als sogenanntes "No Dip" bekannt. Diese Maßnahme ist in Verbindung mit den übrigen genannten Verfahrensmaßnahmen vorteilhaft, da beim Eintauchen der zu behandelnden Textilien in die Waschflotte eine geringere Waschwirkung und höhere Verfilzung erzielt werden. Der genannte Trommeldurchmesser ergibt, daß der Abstand der Oberfläche des Trommelsumpfes zu der Stelle der Badflüssigkeitsaufgabe im Bereich von 60 bis 120 cm gehalten wird.

Zweckmäßig sind die Behandlungszeiten (Laufzeiten + Standpausen) im Vorwaschbad, Hauptwaschbad und Spülbad jeweils 5 bis 15 min. Bei kürzeren Behandlungszeiten vermindert sich die Waschwirkung, längere Behandlungszeiten sind ohne zusätzlichen positiven Effekt. Besonders günstig ist es, wenn die Behandlungszeit im Vorwaschbad und im Spülbad jeweils 5 bis 7 und im Hauptwaschbad 8 bis 12 min beträgt. Die Dauer der Standpausen liegt zweckmäßig bei 30 bis 60 sec. Die Anzahl der Umdrehungen zwischen den Standpausen ist zweckmäßig 2 bis 3.

Zweckmäßig arbeitet man bei einer Temperatur der Waschbäder von 30 bis 35 °C. Niedrigere Temperaturen verschlechtern die Reinigungswirkung. Höhere Temperaturen ergeben die Gefahr erhöhter Verfilzung oder Krumpfung.

Erforderlichenfalls führt man die umgepumpte Badflüssigkeit vor der Einführung in die Trommel und damit vor dem Aufgeben auf den Trommelinhalt durch ein Flusenfilter, um die sich im Sumpf der Trommel ansammelnden Flusen laufend zu entfernen.

Es ist unzweckmäßig, zu wenig Badflüssigkeit in den Waschflotten zu verwenden, da hierdurch die Waschwirkung beeinträchtigt würde. Günstigerweise verwendet man jedoch für jedes Bad im erfindungsgemäßen Verfahren nur so viel Badflüssigkeit, daß sie die in der Trommel enthaltenen Textilien durchtränkt und außerdem, wenn umgepumpt wird, einen zusammenhängenden, d. h. von Luftblasenunterbrechungen freien Umpumpstrom in der Umpumpleitung ergibt. Je Kilogramm zu behandelnde Textilien in der Trommel verwendet man zweckmäßig 2,5 bis 5 l Badflüssigkeit pro Bad. Die Beladung der Trommel ist günstigerweise so , daß pro Charge 5 bis 25, vorzugsweise 7 bis 14 kg Textilien (als Trockengewicht) eingeführt werden.

Das erfindungsgemäße Verfahren zeigt eine stark überlegene Waschwirkung bei vergleichbarer bis geringerer Filzkrumpfung gegenüber anderen mit wäßrigen Waschflotten arbeitenden Verfahren und arbeitet völlig ohne organische Lösemittel, wie Perchlorethylen. Gegenüber anderen Waschverfahren mit wäßrigen Waschflotten kann es zu einer deutlichen Einsparung des Wasserverbrauches führen.

### Beispiele

Alle Waschversuche wurden bei 30 °C durchgeführt, zum Spülen wurde Wasser mit 20°C verwendet. Als Waschgut werden Strickware aus reiner Wolle eingesetzt. Die Daten wurden mit Hilfe von standardisierten Testgeweben in Anlehnung an DIN 44983 ermittelt.

### Testgewebe

IWS Filzkrumpfgewebe (Internat. Wollsekretariat, Düsseldorf)
Loeffler Testfabrics Wolle (Loeffler, Köln)
WFK Standardanschmutzung, Wolle
WFK Hautfett, Wolle (Wäschereiforschung, Krefeld).

### Vergleichsbeispiele

### Stand der Technik

- Waschgerät:: handelsübliche Haushaltswaschmaschine 4,5 kg Beladegewicht (42 cm Trommeldurchmesser); Wollprogramm

Daten wie Verfahren A von EP 0 241 567, Seite 4,
Waschmittel: DERVAL AN mit 5 ml/l Waschlauge
Ergebnisse: (aus 5 Einzelprüfungen)

| | |
|---|---|
| Wollschrumpf: | 2,3 - 2,7 % |
| | nach 5 Wäschen 10,7 % |
| Wascheffekt Loeffler: | 8,1 - 8,4 % |
| Wascheffekt WFK Stand.: | 59,8 - 61,2 % |
| Wascheffekt WFK Hautf.: | 65,4 - 68,1 % |

### Beispiel

### Erfindungsgemäßes Verfahren

Waschgerät: speziell angefertigte Waschmaschine mit 200 l Trommelvolumen. (90 cm Trommeldurchmesser, 32 cm Trommeltiefe, 4 Mitnehmerrippen) mit Pumpe zur Laugenumwälzung, Filter für Laugenfiltration und 2 Tanks zur Laugenrückgewinnung.
Verfahren:

| | |
|---|---|
| Beladung: | 5 kg |
| Flottenverhältnis: | 1 : 4 |
| **Vorwaschlauge**: | aus Tank 1 |
| Vorwaschzeit: | 5 Minuten |

| Trommeldrehung während | |
|---|---|
| Vorwäsche: | 2 Vorwärtsdrehungen |
| | 30 sec. Pause |
| | 2 Rückwärtsdrehungen |
| Vorwaschlauge: | in Kanal |
| **Hauptwaschlauge**: | aus Tank 2 |
| Waschzeit: | 5 Minuten |

| Trommeldrehung während | |
|---|---|
| Waschzeit: | 2 Vorwärtsdrehungen |
| | 58 sec. Pause |
| | 2 Rückwärtsdrehungen |
| Waschlauge: | in Tank 1 |
| **Spülbad**: | Leitungswasser |

| Trommeldrehung wie bei Vorwäsche | |
|---|---|
| Spüldauer: | 5 Minuten |
| Spülbad: | in Tank 2 |
| Wassertemperatur in allen Bädern: | 30°C |
| Trommeldrehzahl in allen Bädern: | 42 U/min. |
| Gesamtwasserbedarf: | 4 - 5 l/kg |

Waschmittel: DERVAL AN mit 5 ml/l Waschlauge
**Ergebnisse:** (aus 5 Einzelprüfungen)

| | |
|---|---|
| Wollschrumpf: | 2,1 % - 2,8 % |
| | nach 5 Wäschen 8,5 % |
| Wascheffekt Loeffler: | 30,5 - 32,8 % |
| Wascheffekt WFK Stand.: | 82,7 - 89,4 % |
| Wascheffekt WFK Hautf.: | 72,9 - 75,6 % |

## Patentansprüche

1. Verfahren zur Reinigung von Textilien, insbesondere von Oberbekleidungsstücken, mit einem Vorwaschbad, einem Hauptwaschbad und einem Spülbad in einer in einem Trommelgehäuse umlaufenden Trommel mit Flüssigkeitsdurchtritten im Trommelmantel, wobei die Trommel alternierend Laufzeiten und Standpausen hat, **dadurch gekennzeichnet**, daß die Standpausen 20 bis 80 sec betragen und die Trommel zwischen den Standpausen jeweils 2 bis 5 Umdrehungen ausführt, daß die Umdrehungsgeschwindigkeit der Trommel eine Zentrifugalkraft von 0,8 bis 0,9 G erzeugt und daß man eine Trommel verwendet, deren Innnendurchmesser 60 bis 120 cm beträgt.

2. Verfahren nach Anspruch 1, **dadurch gekennzeichnet**, daß die Umdrehungsgeschwindigkeit der Trommel die Zentrifugalkraft von 0,8 bis 0,9 G jeweils innerhalb der ersten Umdrehung erzeugt.

3. Verfahren nach Anspruch 1 oder 2, **dadurch gekennzeichnet**, daß sich der Flüssigkeitsstand im wesentlichen außerhalb der Trommel im Trommelgehäuse befindet und daß die Badflüssigkeit vom Sumpf der Trommel zu deren oberem Bereich umgepumpt und dort auf den Trommelinhalt aufgegeben wird.

4. Verfahren nach Anspruch 1, **dadurch gekennzeichnet**, daß die Behandlungszeit im Vorwaschbad, Hauptwaschbad und Spülbad jeweils 5 bis 15 min beträgt.

5. Verfahren nach Anspruch 4, **dadurch gekennzeichnet**, daß die Behandlungszeit im Vorwaschbad und im Spülbad jeweils 5 bis 7 und im Hauptwaschbad 8 bis 12 min beträgt.

6. Verfahren nach einem der Ansprüche 1 bis 5, **dadurch gekennzeichnet**, daß man eine Trommel mit einem Innendurchmesser von 70 bis 100 cm, vorzugsweise 80 bis 90 cm, verwendet.

7. Verfahren nach einem der Ansprüche 1 bis 6, **dadurch gekennzeichnet**, daß man bei einer Temperatur der Waschbäder von 30 bis 35 °C arbeitet.

8. Verfahren nach einem der Ansprüche 1 bis 7, **dadurch gekennzeichnet**, daß man für jedes Bad nur so viel Badflüssigkeit verwendet, daß sie die in der Trommel enthaltenen Textilien durchtränkt und einen zusammenhängenden Umpumpstrom ergibt.

9. Verfahren nach Anspruch 8, **dadurch gekennzeichnet**, daß man je Kilogramm Textilien in der Trommel 2,5 bis 5 l Badflüssigkeit pro Bad verwendet.

10. Verfahren nach einem der Ansprüche 1 bis 9, **dadurch gekennzeichnet**, daß man die Trommel zwischen den Standpausen jeweils 2 bis 3 Umdrehungen ausführen läßt.

11. Verfahren nach einem der Ansprüche 1 bis 10, **dadurch gekennzeichnet**, daß man die Standpausen bei 30 bis 60 sec hält.

## Claims

1. A method of cleaning textiles, in particular articles of outer clothing, comprising a prewash bath, a main wash bath and a rinsing bath in a drum rotating in a drum housing with liquid passage openings in the drum casing, wherein the drum has alternately operating times and stoppage periods characterised in that the stoppage periods are from 20 to 80 seconds and the drum performs from two to five revolutions between the respective stoppage periods, that the speed of rotation of the drum generates a centrifugal force of from 0.8 to 0.9 G and that a drum whose inside diameter is from 60 to 120 cm is used.

2. A method according to claim 1 characterised in that the speed of rotation of the drum generates the centrifugal force of from 0.8 to 0.9 G within the respective first revolution.

3. A method according to claim 1 or claim 2 characterised in that the level of liquid is substantially outside the drum in the drum housing and that the bath liquid is circulated by pump from the sump of the drum to the upper region thereof and is there delivered on to the drum content.

4. A method according to claim 1 characterised in that the treatment time in the prewash bath, main wash bath and rinsing bath is from 5 to 15 minutes in each case.

5. A method according to claim 4 characterised in that the treatment time in the prewash bath and in the rinsing bath is from 5 to 7 minutes in each case and the treatment time in the main wash bath is from 8 to 12 minutes.

6. A method according to one of claims 1 to 5 characterised by using a drum with an inside diameter of from 70 to 100 cm, preferably from 80 to 90 cm.

7. A method according to one of claims 1 to 6 characterised in that operation is effected at a temperature of the wash baths of from 30 to 35°C.

8. A method according to one of claims 1 to 7 characterised in that the amount of bath liquid used for each bath is only so much that it completely saturates the textiles contained in the drum and provides a coherent circulation pump flow.

9. A method according to claim 8 characterised in that from 2.5 to 5 l of bath liquid is used per bath per kilogram of textiles in the drum.

10. A method according to one of claims 1 to 9 characterised in that the drum is caused to perform from two to three revolutions between the respective stoppage periods.

11. A method according to one of claims 1 to 10 characterised in that the stoppage periods are kept at from 30 to 60 seconds.

## Revendications

1. Procédé pour le nettoyage d'articles textiles, notamment de vêtements de dessus, avec un bain de prélavage, un bain de lavage principal et un bain de rinçage dans un tambour tournant dans une cuve à tambour avec des passages pour le liquide dans l'enveloppe du tambour, le tambour présentant alternativement des temps de marche et des temps d'arrêt, caractérisé en ce que les temps d'arrêt s'étendent de 20 à 80 s. et que le tambour effectue chaque fois deux à cinq rotations entre les arrêts, que la vitesse de rotation du tambour produit une force centrifuge de 0,8 à 0,9 G et qu'on utilise un tambour dont le diamètre intérieur est de 60 à 120 cm.

2. Procédé selon la revendication 1, caractérisé en ce que la vitesse de rotation du tambour produit chaque fois la force centrifuge de 0,8 à 0,9 G au cours de la première rotation.

3. Procédé selon la revendication 1 ou 2, caractérisé en ce que le niveau du liquide se trouve essentiellement en dehors du tambour dans la cuve du tambour et que le liquide de bain est recyclé par pompage à partir du fond du tambour jusqu'à la zone supérieure de celui-ci et est déversé là-bas sur le contenu du tambour.

4. Procédé selon la revendication 1, caractérisé en ce que la durée de traitement dans le bain de prélavage, le bain de lavage principal et le bain de rinçage s'étend dans chaque cas de 5 à 15 min.

5. Procédé selon la revendication 4, caractérisé en ce que la durée de traitement dans le bain de prélavage et dans le bain de rinçage s'élève chaque fois à 5 jusqu'à 7 et à 8 jusqu'à 12 min. dans le bain de lavage principal.

6. Procédé selon l'une des revenddications 1 à 5, caractérisé en ce qu'on utilise un tambour avec un diamètre intérieur de 70 à 100 cm, de préférence de 80 à 90 cm.

7. Procédé selon l'une des revendications 1 à 6, caractérisé en ce que l'on opère à une température des bains de lavage de 30 à 35°C.

8. Procédé selon l'une des revendications 1 à 7, caractérisé en ce que, pour chaque bain, on n'utilise que la quantité de liquide de bain pour qu'il imprègne les textiles se trouvant dans le tambour et fournisse un courant de recyclage continu.

9. Procédé selon la revendication 8, caractérisé en ce qu'on utilise par kilogramme de textiles dans le tambour 2,5 à 5 l de liquide de bain par bain.

10. Procédé selon l'une des revendications 1 à 9, caractérisé en ce que l'on fait exécuter au tambour, entre les temps d'arrêt, chaque fois 2 à 3 rotations.

11. Procédé selon l'une des revendications 1 à 10, caractérisé en ce qu'on maintient les temps d'arrêt à 30 jusqu'à 60 s.
